# EUROPÄISCHE PATENTSCHRIFT

(11) **EP 2 727 189 B1**
(45) Veröffentlichungstag und Bekanntmachung des Hinweises auf die Patenterteilung: **20.12.2017**
(21) Anmeldenummer: 12729973.3
(22) Anmeldetag: 26.06.2012
(51) Int. Cl.: H01R 13/52, H01R 13/639, H01R 13/625, H01R 13/74, H01R 27/00

(54) **VORRICHTUNG ZUM BEDARFSWEISEN STAUB- UND/ODER FEUCHTIGKEITSSCHUTZ FÜR STROMFÜHRENDE GERÄTEANSCHLUSS- ODER VERBINDUNGSMITTEL**
APPARATUS FOR ON DEMAND DUST AND/OR MOISTURE PROTECTION FOR CURRENT-CARRYING APPLIANCE CONNECTION OR CONNECTING MEANS
DISPOSITIF PERMETTANT DE RÉALISER, EN CAS DE BESOIN, UNE PROTECTION CONTRE LA POUSSIÈRE ET/OU L'HUMIDITÉ POUR DES MOYENS CONDUCTEURS D'ÉLECTRICITÉ SERVANT À RACCORDER OU CONNECTER DES APPAREILS

(30) Priorität: 30.06.2011 DE 102011106159; 09.08.2011 DE 102011109858
(43) Veröffentlichungstag der Anmeldung: 07.05.2014
(73) Patentinhaber: GFS Gesellschaft für Sonder-EDV-Anlagen GmbH, 65719 Hofheim (DE)
(72) Erfinder: NOTTARP, Hermann, 65719 Hofheim (DE)
(74) Vertreter: Kruspig, Volkmar
(86) Internationale Anmeldenummer: PCT/EP2012/062276
(87) Internationale Veröffentlichungsnummer: WO 2013/000875

(56) Entgegenhaltungen:
- WO-A1-2005/122340
- DE-A1-102006 060 989
- DE-U1- 29 809 957
- DE-U1-202009 015 718
- GB-A- 2 316 549
- US-A- 4 349 236
- US-A- 4 653 835
- US-A- 5 110 303
- US-A- 5 139 431
- US-A- 5 989 052

## Beschreibung

Die Erfindung betrifft eine Vorrichtung zum bedarfsweisen Staub- und/oder Feuchtigkeitsschutz für stromführende Geräteanschluss- oder Verbindungsmittel, enthaltend einen Normgerätestecker, der mit einer normentsprechenden Gerätesteckdose verbindbar ist, welche Bestandteil eines elektrischen Anschlusskabels ist, gemäß Patentanspruch 1.

Aus der DE 10 2006 060 989 A1 ist ein Aufsatzteil für eine elektrische Steckverbindung vorbekannt, wobei ein Rahmenteil mit im Wesentlichen der Außenkontur eines ersten elektrischen Verbindungselementes nachgebildeten Innenfläche vorgesehen ist. Der Rahmenteil ist an einem zweiten elektrischen Verbindungselement festlegbar und bildet mit seinen Innenflächen eine Durchgangsöffnung in Verbindungsrichtung der elektrischen Verbindungselemente. Darin ist das erste elektrische Verbindungselement frei verschiebbar führbar. Zur Vermeidung unnötiger Standzeiten und um elektrische Geräte fechtigkeitsseitig sicherer zu machen, ist an den oder angrenzend an die Innenflächen des Rahmenelements ein Dichtelement angeordnet.

Die als Aufsatzteil ausgebildete Dichtungseinrichtung wird quasi über den Gerätestecker am Gerätegehäuse übergestülpt und fixiert. Die Kabelbuchse wird beim Einstecken von der vorhandenen Dichtlippe umschlossen. Dabei muss die Dichtlippe sehr exakt an der Kabelbuchse anliegen, was eine entsprechend präzise Ausführung voraussetzt. Dies ist üblicherweise durch die vorhandenen Toleranzen bei Steckverbindungen und Spaltmaße nicht gegeben.

Die DE 35 07 525 C1 zeigt einen elektrischen Gerätestecker ausgebildet als Stecker-Kupplungs-System, dessen zylindrisches Steckergehäuse einen Kragen mit Außengewinde aufweist. Die in den Kragen eingreifende Kupplung ist mit einer Überwurfkappe auf dem Außengewinde des Kragens festspannbar. Gemäß der dortigen Lösung soll der Innenraum gegen Austritt von Öl bzw. gegen den Eintritt von Wasser, insbesondere von Druckwasser bei Tauchpumpen, geschützt werden. Hierfür weist eine Einsteckhülse des Steckergehäuses an einem Stirnsteg mehrere widerhakenartig ausgebildet Zungen auf, deren Endkanten unter Freilassung eines Umfangsspaltes einem Fußbund des Kragens gegenüberstehen. Der Umfangsspalt nimmt einen Einbaulochrand sowie eine Dichtscheibe auf. Eine auf das Außengewinde des Kragens aufschraubbare Mutter spannt die Dichtscheibe dichtend fest und es liegt die Überwurfkappe der Kupplung mit einer Ringfläche auf dem Stirnrand des Kragens dichtend auf. Die dortige Lösung ist eher für Daueranwendungen geeignet, nicht jedoch für eine tägliche oder öftere Benutzung bzw. Betätigung im Sinne eines Trennens des Stecker-Kupplungs-Systems.

Bei der abgedichteten elektrischen Verbindungsanordnung nach DE 697 05 676 T2 wird von einem Stecker und einer Kupplung als Bestandteil einer Steckdose bzw. einer mobilen Kupplung eines Verlängerungskabels oder eines Gerätesteckers ausgegangen. Die Kupplung ist mit einem Gehäuse versehen, das mit einem angelenkten und in einer Ruhelage klappbaren Deckel ausgestattet ist. Der Deckel bzw. das Steckergehäuse weisen Stützflächen auf, die dazu bestimmt sind, in geschlossener Stellung des Deckels bzw. Anschlussstellung des Steckers eine ringförmige Dichtung zu berühren. Das Gehäuse der Kupplung weist an seinem stirnseitigen Rand eine Ringnut auf, die das untere Teil der vorerwähnten Dichtung aufnimmt, deren Querschnitt die Form eines nach innen gekrümmten Hakens aufweist. Es ist also eine spezielle Geometrie von Ringdichtung, der Ringnut sowie konischem Zylinder als Gegenfläche im Gegenstück für die Schwenk- bzw. Translationsbewegung beim Öffnen und Schließen des Deckels erforderlich. Hieraus resultiert ein erheblicher Aufwand sowohl herstellungs- als auch wartungsseitig.

Zum Stand der Technik hinsichtlich abdichtender Einrichtungen für Steckverbinder sei noch auf die DE 10 2005 040 425 A1, die DE 695 01 873 T2 oder die DE 195 24 363 C2 verwiesen.

Aus dem Vorgenannten ist es daher Aufgabe der Erfindung, eine weiterentwickelte Vorrichtung zum bedarfsweisen Staub- und/oder Feuchtigkeitsschutz für stromführende Geräteanschluss- oder Verbindungsmittel, enthaltend einen Normgerätestecker, der mit einer normentsprechenden Gerätesteckdose verbindbar ist, zu schaffen, wobei grundsätzlich jedes mit elektrischer Energie zu versorgende Gerät mit der erfindungsgemäßen Vorrichtung ausrüstbar sein soll und hierfür der herstellungs- und damit kostenseitige Aufwand begrenzt ist. Die zu schaffende Lösung ist so zu konzipieren, dass erst im konkreten Fall einer zu sichernden hohen Schutzart gegen das Eindringen von Feuchte, Spritzwasser oder dergleichen durch Verwendung eines dann passenden Anschlusskabels mit zugehöriger Steckdose die vorliegenden Anforderungen erfüllbar sind.

Die Lösung der Aufgabe der Erfindung erfolgt mit einer Vorrichtung gemäß der Merkmalskombination nach Patentanspruch 1, wobei die Unteransprüche zweckmäßige Ausgestaltungen und Weiterbildungen umfassen.

Es wird demnach von einer Vorrichtung zum bedarfsweisen Staub- und/oder Feuchtigkeitsschutz für stromführende Geräteanschluss- oder Verbindungsmittel ausgegangen, enthaltend einen Normgerätestecker, der mit einer normentsprechenden Gerätesteckdose verbindbar ist, welche Bestandteil eines elektrischen Anschlusskabels oder Anschlussmittels ist.

Der Normgerätestecker ist von einem in Einsteckrichtung offenen Gehäuse umgeben, welches einen Befestigungsflansch zur Aufnahme eines umlaufenden Dichtmittels aufweist. Dabei steht der Befestigungsflansch leicht von der Gehäusewandung des Gehäuses seitlich über und kann an seiner Unterseite eine umlaufende Nut, z.B. Ringnut zur Aufnahme eines Dichtmittels umfassen.

Weiterhin besitzt das Gehäuse Mittel zur Befestigung an oder in einer, mit elektrischer Energie zu versorgenden Einrichtung. Eine Ausdehnung der Gehäusewandung des Normgerätesteckers in Einsteckrichtung sowie ein Freiraum zwischen der Wandungsinnenseite des Gehäuses des Normgerätesteckers und dem Normgerätestecker ist erfindungsgemäß so ausgebildet, dass sowohl die normentsprechende Steckdose gemäss IEC/EN 60320 ungehindert eingeführt werden kann, als auch eine solche Steckdose gemäss IEC/EN 60320 einführbar ist, welche in ein in Einsteckrichtung offenes Dichtgehäuse integriert oder aufgenommen ist und die Innenkontur des Dichtgehäuses der Aussenkontur der Gehäusewandung des Gehäuses des Normgerätesteckers komplementär ausgebildet ist, derart, dass beim Einsteckvorgang sowohl die elektrische Verbindung erfolgt als auch das Dichtgehäuse der Steckdose in eng anliegenden Formschluss und Kontakt mit dem Normsteckergehäuse gelangt und hierdurch die Gehäusewandungdes Gehäuses des Normgerätesteckers außenseitig umgriffen wird.

Es liegt im Sinne der Erfindung, dass bezüglich der Ausbildung von Stecker und Steckdose mit Gehäuseausführung auch eine kinematische Umkehr erfolgen kann.

Bei einer Ausführungsform der Erfindung ist in der Innenwandung des Dichtgehäuses der Steckdose ein umlaufendes Dichtmittel, insbesondere mindestens ein Dichtring eingesetzt bzw. angeordnet. Hierfür kann die Innenwandung eine umlaufende Ringnut besitzen, die den Dichtring aufnimmt.

Erfindungsgemäß ist in das Gehäuse mit integriertem Normgerätestecker bedarfsweise eine Normsteckdose oder eine mit Dichtgehäuse versehene erfindungsgemäß weitergebildete Normsteckdose und entsprechendem Anschlussmittel einführbar.

Die Mittel zur Befestigung können Bolzen oder Schrauben umfassen, welche von der Gehäusewandung aufgenommen sind. Die Verschraubung wird damit von der Einsteckrichtung her verdeckt ausgeführt.

Bei einer Ausführungsform der Erfindung weist die Gehäusewandung eine rotationssymmetrische Form auf.

Ebenfalls ausgestaltend besteht die Möglichkeit, die Gehäusewandung des den Normstecker umgebenden Gehäuses aus einem elastischen oder elastomeren Material zu fertigen, um die Dichteigenschaften zu optimieren.

Ergänzend können zwischen dem Normsteckergehäuse und dem Dichtgehäuse der Steckdose Mittel zur Verriegelung oder Auszugssicherung vorgesehen sein.

Diese Mittel können z.B. einen Bajonettverschluss und/oder Sperrzinken oder dergleichen Lösungen umfassen.

Erfindungsgemäß ist letztendlich die Verwendung der Vorrichtung bei Gerätenetzsteckerverbindern gemäß IEC/EN 60320.

Die Erfindung soll nachstehend anhand eines Ausführungsbeispiels sowie unter Zuhilfenahme von Figuren näher erläutert werden.

Hierbei zeigen:
- Fig. 1 und 2: Lösungen des Standes der Technik hinsichtlich vorbekannter Normsteckverbindungen;
- Fig. 3: eine Draufsicht sowie eine Schnitt-Seitenansicht des erfindungsgemäßen Gerätesteckers;
- Fig. 4: eine Schnitt-Seitenansicht des erfindungsgemäßen Gerätesteckers mit aufgenommener, abgewinkelter, der Norm entsprechender Gerätesteckdose;
- Fig. 5: eine Längsschnittdarstellung der erfindungsgemäß weitergebildeten Gerätesteckdose mit Dichtgehäuse;
- Fig. 6: eine Darstellung ähnlich derjenigen nach Fig. 4, jedoch in einer Ausführungsform, bei der die erfindungsgemäße Gerätesteckdose mit dem erfindungsgemäßen Gerätestecker staub- und feuchtigkeitsdicht verbunden ist;
- Fig. 7: eine Darstellung einer möglichen Verriegelung der Steckverbindung mittels Riegel oder Klinke und
- Fig. 8: eine Darstellung einer weiteren Verriegelungsvariante mittels Bajonettverschluss.

Die Fig. 1 und 2 zeigen in seitlicher Schnittdarstellung die übliche Anwendung einer IEC 60320-1-Steckverbindung.

Das Gehäuse 1 eines elektrischen Geräts weist eine Öffnung auf, in welcher der Normgerätestecker 2 eingelassen und montiert ist.

Der Normgerätestecker 2 nimmt üblicherweise eine Gerätesteckdose 3 mit Netzkabel 4 auf, so dass die Stromversorgung des elektrischen Geräts gesichert ist.

Eine solche einfache Verbindung genügt in vielen Fällen den gegebenen Umweltbedingungen, ist allerdings nicht für höhere Schutzgrade geeignet.

Fig. 2 zeigt nun beispielhaft, wie eine Normsteckverbindung gegenüber Staub und Wasser nach dem Stand der Technik geschützt werden kann. Die Steckverbindung gemäß Fig. 1 wird nicht als Ganzes vom Gerätegehäuse 1 umschlossen. Der sich ergebende Hohlraum wird mit einem Gehäusedeckel 6 und Dichtung 7 abgedichtet. Das Netzkabel 4 wird über die geschützte Gehäusedurchführung über eine PG-Kabelverschraubung 5a geleitet und somit in dem geschützten Innenraum des Gesamtgehäuses aus den Teilen 6 und 1 geführt.

Wie bereits dargelegt, ist der Einsatz von Gerätenetzsteckverbindungen gemäß der Norm IEC/EN 60320-1 weit verbreitet. Derartige Steckverbindungen sind gegen Staub und Wasser nach IP40 geschützt. Für den Bedarf höherer Schutzarten verweist die Norm auf weitere, weniger geläufige Steckverbindungen, z.B. IEC/EN 60320-2-3 für eine Schutzart gemäß IPx4.

In vielen Anwendungsfällen genügt bereits das Erreichen der Schutzart IP40. Allerdings erfordern bestimmte Einsatzfälle eine höhere Schutzart, z.B. im medizinisch-technischen Bereich.

Sollen diese mit gängigen Gerätesteckverbindungen gemäß IEC/EN 60320-1 ausgerüstet werden, empfiehlt die Norm, ergänzende Schutzmaßnahmen von gerätebaulicher Seite anzuwenden. Hier existieren individuelle Lösungen gerätebaulicher Art, in denen weniger geschützte Steckverbindungen von dem Gerätegehäuse mit der erforderlich Schutzart umschlossen sind, wobei das Gerätegehäuse die Steckverbindung gemäß der Darstellung nach Fig. 2 schützt.

Diese Maßnahmen rufen für diejenigen mehrzahligen Geräteexemplare, für die eigentlich die Schutzart IP40 genügt, unnötige Kosten bei der Herstellung sowie zusätzliche Handhabungs- und Montagemaßnahmen hervor.

Wie im Stand der Technik geschildert, sind Lösungen verbreitet, in denen lediglich Gerätesteckverbindungen selbst dicht ausgeführt sind und für den dichten Einbau in Gerätegehäusen vorgesehen werden. So ausgerüstete Geräte sind zwar grundsätzlich dicht, oft jedoch nicht die betreffende Steckvorrichtung selbst. Entsprechende Geräte dürfen nur im vom Netz getrennten Zustand z.B. Spritzwasser ausgesetzt werden. Ein solcher Schutzgrad dient vornehmlich der Reinigungsfähigkeit.

Einen Schutz auch der Kontakte im Bereich der Steckverbindung bieten sogenannte Faltenbälge. Hierbei werden kleine elastische Faltenbälge auf die Stifte des Gerätesteckverbinders geschoben. Eine aufgesteckte Gerätesteckdose legt sich an die Faltenbälge an. Durch Zusammendrücken eines Faltenbalgs wird der Kontaktstift umschlossen und geschützt. Ein solcher Schutz bedingt, dass die Oberfläche der Gerätesteckdose des Netzkabels im Bereich der Buchsen frei von Verschmutzungen oder Konturen sein muss.

Die Lösungen gemäß dem im Folgenden geschilderten Ausführungsbeispiel der Erfindung lösen das Problem, wonach bei vielen Gerätetypen für die überwiegende Anzahl von Exemplaren die Schutzart IP40 ausreichend ist, jedoch bei bestimmten Einsatzfällen, Betriebsarten oder Umständen eine höhere Schutzart, z.B. IP54, erforderlich ist. Dabei soll die den Schutz der Steckvorrichtung erzielende Konstruktion nicht wie beim Stand der Technik Teil des Gerätegehäuses sein und auch keinen dementsprechenden Aufwand nach sich ziehen.

Mit der erfindungsgemäßen Lösung ergibt sich ein Vorteil dahingehend, dass alle Geräte gemäß der überwiegenden Anzahl von Anwendungen in der Gehäuseschutzart IP40 mit vergleichsweise einfacher Konstruktion und geringen Kosten für Steckverbinder gemäß IEC 60320-1 ausrüstbar sind. Für den Fall, dass eines der mit Strom zu versorgenden elektrischen Geräte eine Gehäuseschutzart >IP40 aufzuweisen hat, ist es gemäß der vorliegenden Erfindung möglich, durch schlichten Einsatz eines zusätzlich erforderlichen Normgerätesteckers mit umgebendem Gehäuse und entsprechendem mit Dichtgehäuse versehenen Steckdosenteil mit Anschlussleitung die gewünschte Schutzart zu erzielen. Die erfindungsgemäßen Gehäuseteile bilden dann im Bereich des Netzanschlusses eine Schutzvorrichtung mindestens der Schutzart IP54.

Die Kosten für die geräteseitige Gehäusekonstruktion samt Gerätestecker und Montage entsprechen denen einfacher handelsüblicher IEC 60320-1 Geräteeinbaustecker. Die Kosten für die Erzielung der höheren Gehäuseschutzart verlagern sich auf das dann lediglich noch notwendige Geräteanschlusskabel. Der für die Schutzart notwendige Teil des Gerätegehäuses ist mit dem Anschlusskabel verbunden. Eine Umrüstung eines mit oben genanntem Gerätesteckverbinder ausgestatteten Geräts von der Gehäuseschutzart IP40 auf eine höhere Schutzart erfordert keinen Mehraufwand in der Fertigung und keinerlei Änderung am mit Strom zu versorgenden Gerät selbst, sondern lediglich ist die Verwendung eines Normgerätesteckers mit umgebendem Gehäuse bzw. wenn ein solcher erfindungsgemäßer Stecker bereits verbaut ist, nur noch den Einsatz eines Anschlusskabels mit Steckdose, die in ein in Einsteckrichtung offenes Gehäuse integriert oder von einem solchen Gehäuse aufgenommen ist.

Die Fig. 3 zeigt nun linksseitig eine Draufsicht auf den Einsteckbereich eines erfindungsgemäßen Normgerätesteckers und rechtsseitig eine Schnittdarstellung.

Es ist ein Gehäuse bzw. ein Gehäusekörper 8 vorhanden, der den Normgerätestecker 2 enthält oder mit diesem eine konstruktive Einheit bildet.

Der Gehäusekörper 8 weist eine Möglichkeit zur dichten Montage an das Gerätegehäuse 1 (siehe Fig. 4) auf.

Diese Möglichkeit ist beispielhaft mit einer O-Ringdichtung 11 symbolisiert, die sich in einer Nut des Gehäuseflansches befindet. Schrauben oder Bolzen 9 dienen zur Fixierung des erfindungsgemäßen Gerätesteckers am Gerätegehäuse 1. Der notwendige Gehäusedurchbruch für die Anschlüsse und die Gehäusebohrungen für die Befestigungsschrauben sind ähnlich denen handelsüblicher Gerätesteckverbinder, so dass hier kein zusätzlicher Aufwand entsteht.

Bei einer Ausführungsform kann die Außenseite der Wandung des Gehäusekörpers eine glatte, konische, aber auch zylindrische Dichtfläche 10 besitzen.

Die äußere Gestalt des Gehäusekörpers 8 entspricht der Norm, so dass alle zugehörigen Gerätesteckdosen aufgenommen werden können. Hier ist darüber hinaus die Ausdehnung der Gehäusewandung in Einsteckrichtung sowie der Freiraum zwischen der Wandungsinnenseite des Gehäusekörpers 8 und dem Normgerätestecker 2 so ausgebildet, dass die normentsprechende Steckdose (siehe z.B. Fig. 4 und 6) ungehindert eingeführt werden kann.

Die Fig. 4 zeigt nun eine der Möglichkeiten der Anwendung des erfindungsgemäßen Gerätesteckers mit Gehäusekörper 8 und dem eigentlichen Normgerätestecker 2. Der Gehäusekörper 8 mit dem Normgerätestecker 2 ist mit dem Gehäuse 1 des elektrischen Geräts verbunden. Eine Normgerätesteckdose 3a in abgewinkelter Form des entsprechenden Netzkabels 4 wird vom Normgerätestecker aufgenommen und es ist hier der Schutzgrad IP40 erreichbar.

Die erfindungsgemäß weitergebildete Gerätesteckdose 13 nach Fig. 5 umfasst ein Dichtgehäuse 12, welches auf der einen Seite die Normgerätesteckdose 13 und auf der anderen, meist gegenüberliegenden Seite eine ≥IP54 dichte Kabeldurchführung 5 enthält.

Im inneren Anschlussraum 15 des Dichtgehäuses 12 ist die Gerätesteckdose 13 mit dem Netzkabel 4 verbunden.

Das Netzkabel 4 wird durch die Kabeldurchführung 5b nach außen geführt.

Der vordere Bereich des Dichtgehäuses 12 weist eine Dichtvorrichtung 14, z.B. ausgebildet als O-Ring in einer umlaufenden Nut auf.

Wird das Dichtgehäuse 12 auf das zugehörige Gerätesteckergehäuse 8 geschoben, so erfolgt ein Abdichten mit Hilfe der Dichtvorrichtung 14 und der Dichtfläche 10 des Raums, in dem sich nun die elekrische Steckverbindung 2 / 13 befindet, und zwar bezüglich der äußeren Umgebung gemäß Schutzart ≥IP54.

Die Fig. 6 zeigt eine Schnittdarstellung der erfindungsgemäßen dichten Verbindung gemäß Schutzart ≥IP54 unter Nutzung des erfindungsgemäßen Normgerätesteckers mit Gehäuse sowie der Normsteckdose, die in ein in Einsteckrichtung offenes Dichtgehäuse integriert oder von diesem aufgenommen ist.

Das Normgerätesteckergehäuse 8 ist über die Dichtung 11 dicht und fest unter Nutzung der Verschraubung 9 mit dem Gehäuse 1 des elektrischen Geräts verbunden. Ebenso besteht mittels der Dichtung 14 zur Dichtfläche 10 eine abdichtende Verbindung bezogen auf das Dichtgehäuse 12. Durch die Kabeldurchführung mit Biegeschutz 5b wird das Netzkabel 4 dicht geführt. Wenn notwendig, kann Gerätekörper und Netzkabel in einfacher und bekannter Weise durch Ziehen am Dichtgehäuse 12 getrennt werden.

Es liegt im Sinne der Erfindung, die Verbindung zwischen dem Dichtgehäuse 12 und dem den Normstecker umgebenden Gehäuse 8 mechanisch zu verriegeln, wie in den Fig. 7 und 8 gezeigt.

Die Fig. 7 betrifft eine Variante mit Stiftverriegelung bestehend aus Bohrung oder Nut 16 im Gerätesteckergehäuse 8 und selbstverriegelndem Stift oder Riegel 17 mit manuellem Öffnungsmechanismus als Handbetätigung 18 am Dichtgehäuse 12. Hierdurch kann eine unbeabsichtigte Trennung beider Gehäusehälften verhindert werden. Die Kabeldurchführung 5a ist hier als dichte PG-Verschraubung ausgeführt.

Fig. 8 zeigt eine Variante mit Bajonettverriegelung, bestehend aus einem Bajonett 19 am Gerätesteckergehäuse 8 und selbstverriegelndem Gegenbajonett 20 mit manuellem Öffnungsmechanismus am Dichtgehäuse 12, ebenfalls zur Verhinderung eines unbeabsichtigten Trennens beider Gehäusehälften.

Aus den Ausführungen ist erkennbar, dass in das Gehäuse mit integriertem Normgerätestecker bedarfsweise eine Normsteckdose oder eine mit Dichtgehäuse versehene Normsteckdose und entsprechendem Anschlussmittel einführbar ist.

Zur Verbesserung der Dichtwirkung besteht die Möglichkeit, mindestens die Gehäusewandung des den Normstecker umschließenden Gehäuses aus einem elastischen oder elastomeren Material auszuführen.

Zur verbesserten Einführen bzw. Aufsetzen der Steckdose mit Gehäuse auf den Normstecker mit Gehäuse können Einführschrägen oder entsprechende konische Einführflächen vorhanden sein.

### Bezugszeichenliste

- 1: Gehäuse des elektrischen Geräts
- 2: Normgerätestecker gemäss IEC/EN 60320
- 3: Gerätesteckdose gemäss IEC/EN 60320 in normgerechtem Gehäuse
- 3a: Gerätesteckdose gemäss IEC/EN 60320 abgewinkelt in normgerechtem Gehäuse
- 4: Netzkabel
- 5: Kabeldurchführung
- 5a: Kabeldurchführung als PG-Verschraubung
- 5b: Kabeldurchführung mit Biegeschutz über eine Hülle
- 6: Gehäusedeckel
- 7: Dichtung zwischen Gehäuse und Gehäusedeckel bzw. Geräteanschlussraum
- 8: Gehäuse des Normgerätesteckers / Gerätesteckergehäuse
- 9: Befestigungsschraube oder Befestigungsbolzen
- 10: Dichtfläche / Gehäusewandung
- 11: Dichtung Gerätesteckdose zu Gerätegehäuse
- 12: Dichtgehäuse für die Normgerätesteckdose
- 13: Gerätesteckdose
- 14: Dichtung des Gerätesteckdosengehäuses zu Gerätesteckergehäuse
- 15: innerer Anschlussraum
- 16: Bohrung oder Nut für Auszugssicherung
- 17: Stift oder Riegel für Auszugssicherung
- 18: Handbetätigung zum Lösen der Auszugssicherung
- 19: Elemente des Bajonettverschlusses
- 20: Gegenbajonett mit Betätigungsring

## Patentansprüche

1. Vorrichtung zum bedarfsweisen Staub- und/oder Feuchtigkeitsschutz für stromführende Geräteanschluss- oder Verbindungsmittel, enthaltend einen Normgerätestecker (2), der mit einer normentsprechenden Gerätesteckdose (3; 3a) verbindbar ist, welche Bestandteil eines elektrischen Anschlusskabels (4) ist, wobei der Normgerätestecker (2) gemäß IEC/EN 60320 von einem in Einsteckrichtung offenen Gehäuse (8) des Normgerätesteckers (2) umgeben ist, welches einen Befestigungsflansch zur Aufnahme eines umlaufenden Dichtmittels (11) aufweist und das Gehäuse (8) Mittel (9) zur Befestigung an oder in einer, mit elektrischer Energie zu versorgenden Einrichtung besitzt, **dadurch gekennzeichnet, dass**
eine Ausdehnung der Gehäusewandung des Normgerätesteckers (2) in Einsteckrichtung sowie ein Freiraum zwischen der Wandungsinnenseite des Gehäuses (8) des Normgerätesteckers (2) und dem Normgerätestecker (2) so ausgebildet ist, dass sowohl die normentsprechende Steckdose (3) gemäß IEC/EN 60320 ungehindert eingeführt werden kann, als auch eine solche Steckdose gemäß IEC/EN60320 einführbar ist, welche in ein in Einsteckrichtung offenes Dichtgehäuse (12) integriert oder aufgenommen ist und die Innenkontur des Dichtgehäuses (12) zu der Aussenkontur der Gehäusewandung (10) des Gehäuses (8) des Normgerätesteckers (2) komplementär ausgebildet ist derart, dass beim Einsteckvorgang sowohl die elektrische Verbindung erfolgt als auch das Dichtgehäuse (12) der Steckdose in eng anliegenden Kontakt und Formschluss mit dem Normsteckergehäuse (8) gelangt und hierdurch die Gehäusewandung (10) des Gehäuses (8) des Normgerätesteckers (2) außenseitig umgriffen wird.

2. Vorrichtung nach Anspruch 1,
**dadurch gekennzeichnet, dass**
in der Innenwandung des Dichtgehäuses (12) der Steckdose ein umlaufendes Dichtmittel (14), insbesondere mindestens ein Dichtring eingesetzt oder angeordnet ist.

3. Vorrichtung nach Anspruch 1 oder 2,
**dadurch gekennzeichnet, dass**
in das Gehäuse (8) mit integriertem Normgerätestecker (2) bedarfsweise eine Normsteckdose oder eine mit Dichtgehäuse (12) versehene Normsteckdose mit entsprechendem Anschlussmittel einführbar ist.

4. Vorrichtung nach einem der vorangegangenen Ansprüche,
**dadurch gekennzeichnet, dass**
die Mittel zur Befestigung Bolzen oder Schrauben (9) umfassen, welche von der Gehäusewandung (10) aufgenommen sind.

5. Vorrichtung nach einem der vorangegangenen Ansprüche,
**dadurch gekennzeichnet, dass**
die Gehäusewandung (10) eine rotationssymmetrische Form aufweist.

6. Vorrichtung nach einem der vorangegangenen Ansprüche,
**dadurch gekennzeichnet, dass**
zwischen dem Normsteckergehäuse und dem Dichtgehäuse der Steckdose Mittel zur Verriegelung oder Auszugssicherung (16; 17) vorgesehen ist.

7. Vorrichtung nach Anspruch 6,
**dadurch gekennzeichnet, dass**
die Auszugssicherung einen Bajonettverschluss (19) und/oder eine Sperrklinke aufweist.

## Claims

1. An apparatus for on-demand dust and/or moisture protection for current-carrying device connection means or connecting means, including a standard device plug (2) which is connectable to a standard-conforming device socket (3; 3a) which is a component of an electrical connecting cable (4), the standard device plug (2) according to IEC/EN 60320 being enclosed by a housing (8) of the standard device plug, which housing is open in the plug-in direction and comprises a fastening flange for receiving a circumferential sealing means (11), and the housing (8) having means (9) for fastening to or in an equipment to be supplied with electrical energy,
**characterized in that**
an extension of the standard device plug's housing wall in the plug-in direction as well as a free space between the wall inner side of the standard device plug's housing and the standard device plug (2) are formed such that both the standard-conforming socket (3) according to IEC/EN 60320 can be inserted in an unimpeded manner and such a socket according to IEC/EN 60320 is insertable, which is integrated or received in a sealing housing (12) which is open in the plug-in direction, and the inner contour of the sealing housing (12) being formed to be complementary to the outer contour of the housing wall (10) of the standard device plug's (2) housing (8) such that, during the plug-in operation, both the electrical connection is achieved and the socket's sealing housing (12) enters into a tightly close contact and positive fit with the standard plug's housing (8), and thereby the standard device plug's (2) housing (8) is encompassed at the outside.

2. The apparatus according to claim 1,
**characterized in that**
a circumferential sealing means (14), in particular at least one sealing ring is inserted or arranged in the inner wall of the socket's sealing housing (12).

3. The apparatus according to claim 1 or 2,
**characterized in that**
a standard socket or a standard socket provided with a sealing housing (12) having corresponding connection means is insertable in the housing (8) with the integrated standard device plug (2) if required.

4. The apparatus according to any one of the preceding claims,
**characterized in that**
the means for fastening comprise bolts or screws (9) which are received by the housing wall (10).

5. The apparatus according to any one of the preceding claims,
**characterized in that**
the housing wall (10) has a rotationally symmetric shape.

6. The apparatus according to any one of the preceding claims,
**characterized in that**
a means for locking or pull-out protection (16; 17) is provided between the standard plug housing and the socket's sealing housing.

7. The apparatus according to claim 6,
**characterized in that**
the pull-out protection comprises a bayonet catch (19) and/or a latch.

## Revendications

1. Dispositif permettant de réaliser, en cas de besoin, une protection contre la poussière et/ou l'humidité pour des moyens conducteurs d'électricité servant à raccorder ou à connecter des appareils, comportant une fiche mâle (2) pour appareil normalisé, qui est susceptible d'être connectée à une fiche femelle (3 ; 3a) conforme à la norme, qui fait partie d'un câble de raccordement électrique (4), la fiche mâle (2) pour appareil normalisé étant entourée par un boîtier (8) de la fiche mâle (2) pour appareil normalisé, boîtier qui est ouvert en direction d'enfichage selon la norme IEC/EN 60320 et qui comprend une bride de fixation pour recevoir un moyen d'étanchéité périphérique (11), et le boîtier (8) comprend des moyens (9) de fixation sur ou dans un appareillage à alimenter en énergie électrique, **caractérisé en ce qu'**une extension de la paroi de boîtier de la fiche mâle pour appareil normalisé en direction d'enfichage ainsi qu'un espace libre entre la face intérieure de paroi du boîtier (8) de la fiche mâle pour appareil normalisé et la fiche mâle (2) pour appareil normalisé sont prévus de telle sorte que la fiche femelle (3) conforme à la norme peut être introduite sans obstacle selon la norme IEC/EN 60320 et une fiche femelle peut être introduite selon la norme IEC/EN 60320 qui est réalisée de façon intégrée ou logée dans un boîtier d'étanchéité (12) ouvert en direction d'enfichage et que le contour intérieur du boîtier d'étanchéité (12) est réalisé de façon complémentaire au contour extérieur de la paroi (10) du boîtier (8) de la fiche mâle (2) pour appareil normalisé, de telle sorte que lors de l'opération d'enfichage il se produit la connexion électrique et le boîtier d'étanchéité (12) de la fiche femelle vient également en contact intime et en coopération de formes avec le boîtier (8) de fiche mâle normalisée, et ainsi la paroi (10) du boîtier (8) de la fiche mâle (2) pour appareil normalisé est enserrée du côté extérieur.

2. Dispositif selon la revendication 1,
**caractérisé en ce que**
un moyen d'étanchéité périphérique (14), en particulier au moins une bague d'étanchéité, est mis(e) en place ou agencé(e) dans la paroi intérieure du boîtier d'étanchéité (12) de la fiche femelle.

3. Dispositif selon la revendication 1 ou 2,
**caractérisé en ce que**
dans le boîtier (8) à fiche mâle intégrée (2) pour appareil normalisé, il est possible d'introduire en cas de besoin une fiche femelle normalisée ou une fiche femelle normalisée pourvue d'un boîtier d'étanchéité (12) avec un moyen de raccordement correspondant.

4. Dispositif selon l'une des revendications précédentes,
**caractérisé en ce que**
les moyens de fixation comprennent des boulons ou des vis (9) qui sont reçu(e)s par la paroi de boîtier (10).

5. Dispositif selon l'une des revendications précédentes,
**caractérisé en ce que**
la paroi de boîtier (10) présente une forme à symétrie de révolution.

6. Dispositif selon l'une des revendications précédentes,
**caractérisé en ce que**
des moyens de verrouillage ou de blocage anti-extraction (16 ; 17) sont prévus entre le boîtier de fiche mâle normalisée et le boîtier d'étanchéité de la fiche femelle.

7. Dispositif selon la revendication 6,
**caractérisé en ce que**
le blocage anti-extraction comprend une fermeture à baïonnette (19) et/ou un cliquet d'arrêt.
